# DEMANDE DE BREVET EUROPEEN

(11) **EP 0 007 850 A1**
(43) Date de publication de la demande: **06.02.1980**
(21) Numéro de dépôt: 79400491.1
(22) Date de dépôt: 11.07.1979
(51) Int. Cl.: F01K 3/18, F01K 23/00

(54) **Installation de récupération d'énergie**

(30) Priorité: 13.07.1978 FR 7820956
(71) Demandeur: CREUSOT-LOIRE, F-75008 Paris (FR)
(72) Inventeur: Tillequin, Jean, F-75018 Paris (FR)
(74) Mandataire: Dupuy, Louis

(57) **Abrégé**

Perfectionnement aux installations ayant pour but de récupérer l'énergie provenant de chaleurs à basse température.

Elle comporte deux échangeurs par évaporation 1, 2 placés en série. Les circuits de fluide d'évaporation 14,16,12,1, 18 et 15,17,13,2,19 sont chacun muni d'un condenseur 14,15 dont les circuits de refroidissement 20, 21 sont également branchés en série.

L'invention trouve son utilisation dans l'industrie de la récupération d'énergie.

## Description

tation d'énen présente invention se rapporte aux installations de récupé- rat on d'énergie, en particulier aux installations ayant pour but de récupérer l'énergie provenant de chaleurs à basse température issues par exemple d'une usine de séparation isotopique de l'uranium et de transor- mer cette énergie récupérée en énergie électrique.

La séparation isotopique de l'uranium est actuellement réalisée en faisant passer une partie du flux d'hexafluorure d'uranium à travers des barrières poreuses appelées diffuseurs. Cette opération nécessite une mise en pression, effectuée à l'aide de compresseurs qui compriment l'hexafluorure d'uranium avant de le diriger vers les diffuseurs. Ces compresseurs nécessitent un refroidissement par circulation d'eau, dont la température se trouve relevée, en sortie de circuit de refroidissement, à des valeurs relativement basses, de l'ordre de 90 à 120°C en général. Cette eau de refroidissement est envoyée dans un échangeur d'où elle sort à une température inférieure, ajustée pour sa réutilisation, l'énergie provenant de ce refroidissement pouvant alors être récupérée grâce à l'échangeur et alimenter par exemple une turbine reliée à un alternateur.

En raison du faible niveau des températures mises en jeu, le rendement de la transformation est relativement faible avec les dispositifs de récupération utilisés actuellement.

La présente invention se rapporte à une installation de récupération d'énergie à basse température de rendement supérieur à celui des installations connues jusqu'alors. L'installation de l'invention est du type à deux boucles comportant chacune un échangeur-évaporateur, au moins une turbine de détente fournissant un travail extérieur, et un condenseur, installation dans laquelle les deux échangeurs-évaporateurs sont parcourus en série par le liquide chaud dont on veut récupérer l'énergie, et dans laquelle les deux condenseurs sont également parcourus en série par un liquide de refroidissement, Sion l'invention, les deux boucles utilisent des fluides identiques travaillant à des pressions et températures différentes dans chaque boucle, chaque évaporateur ou condenseur aval étant réglé à une pression et température inférieures à celles de l'évaporateur ou condenseur amont, considéré dans le sens de circulation du liquide chaud ou du liquide de refroidissement.

L'invention sera mieux comprise à l'aide de la description suivante d'un exemple de réalisation, en référence à la figure unique annexée qui représente schématiquement une installation de récupération de chaleur à basse température conforme à l'invention.

Sur la figure, les références 1 et 2 désignent deux échangeurs classiques fonctionnant par évaporation d'un fluide auxiliaire, tel que de l'ammoniaque prélevé sur un même réservoir 25. L'échangeur amonl possède une entrée supérieure 3 d'eau provenant du circuit de refroidissement des compresseurs de l'usine de séparation, et une sortie inférieure 4 d'eau refroidie à une température T₁ déterminée. De même l'échangeur aval 2 possède une entrée d'eau 5 et une sortie d'eau 6 à une température T₂ déterminée. L'eau entre en 3 à une température T₀ relativement basse, de l'ordre de 95°C par exemple. Conformément à l'une des deux caractéristiques combinées de l'invention, la sortie 4 et l'entrée 5 sont reliées l'une à l'autre, les échangeurs 1 et 2 étant donc alimentés en série par l'eau de refroidissement provenant des compresseurs.

De manière connue en soi, l'eau circule dans chacun des échangeurs 1 et 2 à travers un faisceau de tubes 7 reliant deux plaques d'extrémité 8, 9. De manière classique également, les températures de sortie d'eau (T₁, T₂) de chacun des échangeurs 1 et 2 sont réglées par l'intermédiaire d'un appareil de mesure de température (respectivement 10 et 11) agissant sur une vanne de régulation (respectivement 12 et 13) du fluide d'évaporation.

Chacun des échangeurs amont 1 ou aval 2 fait partie d'une boucle de travail du fluide auxiliaire comportant respectivement une turbine à vapeur 18 ou 19, un condenseur 20 ou 21, une pompe de circulation 16 ou 17 et une vanne de régulation 12 ou 13. Chacune des boucles est remplie par un même fluide ammoniaque au moyen des pompes d'alimentation 23 ou 24 à partir du même réservoir 25. Dans chaque boucle l'ammoniaque circule, de manière classique, suivant le cycle suivant :

L'ammoniaque issu, à l'état liquide, et à basse température du condenseur 14, 15 est amené à une pression élevée à l'aide d'une pompe 16, 17 et introduit, à travers la vanne de régulation 12, 13 dans la partie basse de l'échangeur 1, 2 dans lequel il circule entre les tubes de réchauffage 7. Il est ainsi réchauffé, vaporisé, puis surchauffé, et alimente, en sortie de l'échangeur 1, 2 une turbine à vapeur 18, 19. Après sa détente dans la turbine, la vapeur est envoyée dans le condenseur 14, 15 où elle est ramenée à l'état liquide par l'intermédiaire d'un serpentin de refroidissement 20, 21 à circulation d'eau. Conforméme à la seconde caractéristique combinée de l'invention, les circuits de refroidissement par circulation d'eau 20, 21 des deux condenseurs 14, 15 sont également disposés en série.

Le circuit de récupération d'énergie de l'invention permet d'obtenir une augmentation de rendement non négligeable par rapport aux circuits connus jusqu'alors. La mise en série des circuits de circulation d'eau aussi bien dans les échangeurs que dans les condenseurs permet en effet d'obtenir une utilisation plus rationnelle de la vapeur produite et une diminution de la puissance de pompage pour l'alimentation en eau des condenseurs, de sorte que le gain de récupération d'énergie s'en trouve augmenté. L'échangeur amont 1 fonctionne à une pression d'ammoniaque supérieure à celle sous laquelle fonctionne l'échangeur aval. La température intermédiaire T₁ est avantageusement choisie comme étant la température médiane entre la température d'entrée T₀ correspondant à celle de l'eau à la sortie des compresseurs et la température de sortie T₂ dont la valeur est fixée soit par l'optimisation du dispositif de récupération soit par des impératifs provenant de l'usine de séparation. Les pression et température du condenseur amont 14 sont légèrement supérieures à celles du condenseur aval 15, ce qui permet une amélioration de la répartition des détentes entre les deux machines, et ce qui .permet également d'obtenir une vapeur moins humide à l'échappement de la turbine 18 à plus haute pression.

L'invention trouve son utilisation pour la récupération d'énergie.

## Revendications

Installation de récupération d'énergie à deux boucles comportant chacune un échangeur-évaporateur, au moins une turbine de détente fournissant un travail extérieur, et un condenseur,
installation dans laquelle les deux échangeurs-évaporateurs sont ^{parcou-} rus en série par le liquide chaud dont on veut récupérer l'énergie, et dans laquelle les deux condenseurs sont également parcourus en séril par un liquide de refroidissement,
caractérisé par le fait que les deux boucles utilisent des fluides identiques travaillant à des pressions et températures différentes dans chaque boucle, chaque évaporateur ou condenseur aval étant réglé à une pression et température inférieures à celle de l'évaporateur ou condenseur amont, considéré dans le sens de circulation du liquide chaud ou du liquide de refroidissement.
